# EUROPÄISCHE PATENTSCHRIFT

(11) **EP 3 965 630 B1**
(45) Veröffentlichungstag und Bekanntmachung des Hinweises auf die Patenterteilung: **07.08.2024**
(21) Anmeldenummer: 20723031.9
(22) Anmeldetag: 22.04.2020
(51) Int. Cl.: A47L 15/00, A47L 15/42, D06F 33/32, D06F 33/47, D06F 34/04, D06F 34/14, D06F 103/00, D06F 103/02, D06F 105/52

(54) **WASSERFÜHRENDES HAUSHALTSGERÄT**
WATER-USING DOMESTIC APPLIANCE
APPAREIL ÉLECTROMÉNAGER À CIRCULATION D'EAU

(30) Priorität: 06.05.2019 DE 102019206438
(43) Veröffentlichungstag der Anmeldung: 16.03.2022
(73) Patentinhaber: BSH Hausgeräte GmbH, 81739 München (DE)
(72) Erfinder: STICKEL, Martin, 89537 Giengen (DE); RUPP, Michael, 89438 Holzheim (DE)
(86) Internationale Anmeldenummer: PCT/EP2020/061121
(87) Internationale Veröffentlichungsnummer: WO 2020/224956

(56) Entgegenhaltungen:
- EP-A1- 0 943 287
- EP-A2- 1 116 471
- DE-A1- 102011 084 179
- DE-A1- 102012 215 431
- US-A1- 2008 186 170

## Beschreibung

Die vorliegende Erfindung betrifft ein wasserführendes Haushaltsgerät, insbesondere eine Geschirrspülmaschine.

Aus der US 2008 / 186 170 A1 ist bekannt, dass eine Anwesenheit eines innerhalb einer Geschirrspülmaschine angeordneten Spüharms detektiert wird. Der Sprüharm umfasst zumindest ein Transponderelement. Die Detektion erfolgt mittels eines vollständig im Innenraum der Geschirrspülmaschine angeordneten Transceivers, welcher ein elektromagnetisches Sendesignal in den Innenraum abstrahlt. Der Transceiver empfängt von dem Transponder als Antwort auf das elektromagnetische Sendesignal ein reflektiertes Signal. Durch Auswertung des empfangenen reflektierten Signals wird die Anwesenheit des Spüharms detektiert.

Vor diesem Hintergrund besteht eine Aufgabe der vorliegenden Erfindung darin, ein verbessertes wasserführendes Haushaltsgerät bereitzustellen.

Gemäß einem ersten Aspekt wird ein wasserführendes Haushaltsgerät, insbesondere eine Geschirrspülmaschine, vorgeschlagen, mit:
einem an einer ersten Position des Haushaltsgeräts angeordneten Transceiver zum Abstrahlen eines elektromagnetischen Signals in einen Innenraum des Haushaltsgeräts und zum Empfangen eines in dem Innenraum reflektierten elektromagnetischen Signals,
zumindest einem an einer zweiten Position des Innenraums angeordneten Transponder zum Aufmodulieren einer bestimmten Kennung auf das in den Innenraum abgestrahlte elektromagnetische Signal,
zumindest einem an einer dritten Position in dem Innenraum anordenbaren Objekt mit einer Abschirmung, wobei die erste Position, die zweite Position und die dritte Position derart relativ zueinander angeordnet sind, dass die Abschirmung im Falle der Anordnung des Objekts an der dritten Position dazu geeignet ist, das Aufmodulieren der bestimmten Kennung auf das abgestrahlte elektromagnetische Signal zu unterbinden, und
einer Steuervorrichtung, welche dazu eingerichtet ist, die Anordnung des Objekts an der dritten Position mittels des von dem Transceiver empfangenen reflektierten elektrischen Signals zu detektieren.

Bei dem vorliegenden wasserführenden Haushaltsgerät wird durch die relative Anordnung des Transceivers an der ersten Position, des Transponders an der zweiten Position und des Objekts mit der Abschirmung an der dritten Position es ermöglicht, dass die Abschirmung im Falle der Anordnung des Objekts an der dritten Position derart angeordnet ist, dass das Aufmodulieren der bestimmten Kennung auf das abgestrahlte elektromagnetische Signal unterbunden wird, da das elektromagnetische Signal, welches in den Innenraum des wasserführenden Haushaltsgeräts abgestrahlt wird, an der Abschirmung reflektiert wird und somit nicht den Transponder erreicht.

Wenn das Aufmodulieren der bestimmten Kennung auf das abgestrahlte elektromagnetische Signal unterbunden wird, ist insbesondere detektiert, dass einerseits das Objekt vorhanden ist und dass sich andererseits das Objekt an der dafür vorgesehenen Position befindet.

Somit wird durch das vorliegende wasserführende Haushaltsgerät in vorteilhafter Weise erreicht, dass ein Vorhandensein zumindest eines Objekts sowie dessen vorgesehene Position im Innenraum des wasserführenden Haushaltsgeräts unter Verwendung der Abschirmung und des Transponders detektiert werden können.

Das wasserführende Haushaltsgerät ist alternativ zu der Geschirrspülmaschine insbesondere als eine Kaffeemaschine und/oder als eine Waschmaschine ausgebildet. Ferner kann das wasserführende Haushaltsgerät als ein Kältegerät, wie beispielsweise als ein Kühl- und/oder Gefriergerät ausgebildet sein.

Insbesondere ist das elektromagnetische Signal als ein Funksignal ausgebildet.

Der Transponder ist insbesondere eine Kommunikationseinrichtung, welche Funktechnik verwendet. Dabei werden von dem Transceiver abgestrahlte elektromagnetische Signale von dem Transponder verarbeitet und wieder zum Sender zurückgesendet. Bei der Verarbeitung der empfangenen abgestrahlten Signale wird diesen Signalen eine bestimmte Kennung aufmoduliert.

Insbesondere umfasst der Transponder einen kennzeichnenden Code für ein Objekt, welches dem Transponder zugeordnet ist und/oder auf welchem der Transponder angebracht ist. Die bestimmte Kennung umfasst insbesondere den kennzeichnenden Code, welcher zur eindeutigen Identifikation des Objekts dient.

Das Objekt ist insbesondere als ein Halter, als ein Schieber, als ein Hebel, als ein Weinglasträger, als ein Babyflaschenhalter, als ein Flaschenhalter, als ein Backblechhalter, als ein Sprüharm und/oder als ein Salzbehälterdeckel ausgebildet. Ferner kann das Objekt als ein Zubehörteil für das wasserführende Haushaltsgerät, welches in dem Innenraum anordenbar ist, ausgebildet sein.

Insbesondere wird die bestimmte Kennung in dem von dem Transceiver empfangenen reflektierten elektrischen Signal als Teil eines Signals an die Steuervorrichtung übermittelt. Die Steuervorrichtung wertet dieses Signal aus und detektiert in Abhängigkeit davon die Anordnung des Objekts. Die Detektion über die Anordnung des Objekts kann in einer Applikation eines mobilen Endgeräts eines Benutzers, auf einem Computer und/oder auf einem Display oder einer Anzeigeeinrichtung des wasserführenden Haushaltsgeräts angezeigt werden. Zusätzlich ist die Steuervorrichtung des Haushaltsgeräts insbesondere zur Ansteuerung oder zum Steuern verschiedener Funktionen des wasserführenden Haushaltsgeräts, wie beispielsweise einem Spülen, einem Waschen, einem Aufheizen, einem Reinigen und/oder einem Trocknen, eingerichtet. Die Applikation ist insbesondere eine Applikation des Herstellers des wasserführenden Haushaltsgeräts.

Gemäß einer weiteren Ausführungsform ist die Steuervorrichtung dazu eingerichtet, eine Anwesenheit des Objekts an der dritten Position zu detektieren, falls das von dem Transceiver empfangene elektromagnetische Signal nicht die aufmodulierte bestimmte Kennung aufweist.

Hierbei kann in vorteilhafter Weise bei der Detektion einer Anwesenheit des Objekts an der dritten Position, insbesondere eines speziellen Objekts wie einem Weinglasträger, eine Zusatzfunktion des wasserführenden Haushaltsgeräts hinzugeschalten werden.

Die Zusatzfunktion umfasst beispielsweise ein spezielles Reinigungsprogramm für Weingläser, wenn, wie oben erwähnt, ein Weinglasträger als spezielles Objekt detektiert wird. Im Zuge des speziellen Reinigungsprogramms kann insbesondere ein bestimmter Sprüharm zur besseren Reinigung hinzugeschalten werden.

Auch kann ein Intensivreinigungsprogramm gestartet werden, um spezielle, stark beschmutzte, detektierte Objekte, wie beispielsweise Töpfe, zu reinigen. Weitere Zusatzfunktionen, Hygieneprogramme, Sanftprogramme, Trocknungsprogramme und Waschprogramme des wasserführenden Haushaltsgeräts sind hierbei denkbar. Somit kann bei dem vorliegenden wasserführenden Haushaltsgerät vorteilhafterweise eine automatische Programmauswahl anhand der automatischen Detektion der Anwesenheit oder der Abwesenheit von Objekten erfolgen. Dies verbessert das Spülergebnis.

Beispielsweise kann ein Schieber oder ein Hebel, welcher als ein Objekt ausgebildet ist, durch einen Benutzer an einer bestimmten Position positioniert werden, damit eine manuelle Einstellung ohne Elektronik durch den Benutzer vorgenommen werden kann. Anhand der bestimmten Position kann dann ein spezielles Programm während des Reinigungsprogramms des wasserführenden Haushaltsgeräts gestartet werden, ohne dass der Benutzer eine Elektronik der Steuervorrichtung zu bedienen hat.

Gemäß dem ersten Aspekt ist die Steuervorrichtung dazu eingerichtet, eine Abwesenheit des Objekts an der dritten Position zu detektieren, falls das von dem Transceiver empfangene elektromagnetische Signal die aufmodulierte bestimmte Kennung aufweist.

Insbesondere umfasst das von dem Transceiver empfangene elektromagnetische Signal die bestimmte Kennung oder nicht. Hieraus ergibt sich eine eindeutige Information zur Anwesenheit und zur korrekten Position des Objekts in dem Innenraum des Haushaltsgeräts.

Das von dem Transceiver empfangene elektromagnetische Signal weist vorzugsweise dann die bestimmte Kennung auf, wenn das Objekt nicht an der dritten Position angeordnet ist, da dann das von dem Transceiver abgestrahlte elektromagnetische Signal auf den Transponder auftritt. Dieser moduliert anschließend die bestimmte Kennung auf das von dem Transceiver empfangene elektromagnetische Signal auf.

Das von dem Transceiver empfangene elektromagnetische Signal weist insbesondere dann die bestimmte Kennung nicht auf, wenn das Objekt an der dritten Position angeordnet ist. Dabei trifft das von dem Transceiver abgestrahlte elektromagnetische Signal auf die Abschirmung des Objekts auf und somit nicht auf den Transponder. Infolgedessen umfasst das von dem Transceiver empfangene elektromagnetische Signal dann nicht die bestimmte Kennung.

Gemäß einer weiteren Ausführungsform ist die Abschirmung als eine metallische Abschirmung ausgebildet.

Insbesondere ist die metallische Abschirmung innerhalb des Objekts, vorzugsweise innerhalb des jeweiligen Materials des Objekts, beispielsweise Kunststoff, eingespritzt. Die metallische Abschirmung umfasst vorzugsweise ein metallisches Material, mittels welchem das von dem Transceiver abgestrahlte elektromagnetische Signal reflektiert wird, Insbesondere in eine Richtung des Transceivers zurück.

Gemäß einer weiteren Ausführungsform umfasst die erste Position zumindest eine Position an einer Außenhaut des Haushaltsgeräts oder eine Position an einem Durchbruch zwischen der Außenhaut und dem Innenraum des Haushaltsgeräts.

Der Transceiver, welcher an der ersten Position angeordnet ist, ist insbesondere nicht im Innenraum des wasserführenden Haushaltsgeräts angeordnet. Dies hat den Vorteil, dass der Transceiver kostengünstiger implementiert werden kann, da er keinen zusätzlichen Feuchtigkeitsschutz benötigt. Somit sind empfindliche Bauelemente des Transceivers, wie beispielsweise die Sende- und Empfangsantennen, insbesondere vor Feuchtigkeit besser geschützt als in einer vergleichsweisen feuchten Umgebung im Innenraum des wasserführenden Haushaltsgeräts. Dies erhöht zudem die Lebensdauer des Transceivers.

Die Position an einem Durchbruch zwischen der Außenhaut und dem Innenraum des Haushaltsgeräts kann insbesondere derart ausgestaltet sein, dass der Transceiver zumindest in Teilen außerhalb des Haushaltsgeräts an dem Haushaltsgerät angebracht ist. Der Transceiver ist hierbei derart an dem oder in dem Durchbruch angeordnet, dass dieser einerseits vor Feuchtigkeit aus dem Innenraum des Haushaltsgeräts geschützt ist und andererseits den Sende- und Empfangsantennen ein Abstrahlen und ein Empfangen von Funksignalen in dem Innenraum ermöglicht wird.

Gemäß einer weiteren Ausführungsform ist die Abschirmung an dem Objekt befestigt, als ein Teil des Objekts ausgebildet oder in örtlicher Nähe zu dem Objekt in dem Innenraum des Haushaltsgeräts angeordnet.

In örtlicher Nahe zu dem Objekt bedeutet insbesondere, dass die Abschirmung beispielweise unmittelbar über, neben und/oder unter dem Objekt in dem Innenraum des Haushaltsgeräts angeordnet ist.

Gemäß einer weiteren Ausführungsform ist die Steuervorrichtung ferner dazu eingerichtet, einen Zustand des Objekts an der dritten Position mittels des von dem Transceiver empfangenen reflektierten elektrischen Signals zu detektieren.

Dabei kann ein Zustand eines Salzbehälterdeckels detektiert werden. Dies ist insbesondere von Vorteil, wenn der Salzbehälterdeckel der Geschirrspülmaschine nicht vollständig geschlossen ist. Dieser nicht vollständige Verschluss, also der Zustand des zumindest teilweise offenen Salzbehälterdeckels, wird mittels des von dem Transceiver empfangenen reflektierten elektrischen Signals detektiert. Anschließend kann dies einem Benutzer beispielsweise über die Applikation des mobilen Endgeräts des Benutzers mitgeteilt werden, so dass die Geschirrspülmaschine ein Starten eines Geschirrspülprogramms solange unterbindet, bis der Salzbehälterdeckel von dem Benutzer geschlossen wird. Das mobile Endgerät ist beispielsweise ein Smartphone, ein Mobiltelefon, ein Tablet oder ein Tablet-Computer.

Auch kann ein Zustand eines Sprüharms detektiert werden, insbesondere falls der Sprüharm blockiert ist. Diese weitere Ausführungsform hat den Vorteil, dass der Benutzer automatisch auf bestimmte Zustände innerhalb des wasserführenden Haushaltsgeräts aufmerksam gemacht wird und dadurch Beschädigungen, Fehlbedienungen und nicht zufriedenstellende Spülergebnisse vermieden werden können.

Gemäß einer weiteren Ausführungsform ist der Transponder an der zweiten Position des Innenraums zumindest teilweise von Kunststoff umgeben. Dabei ist der Transponder insbesondere in Kunststoff eingespritzt.

Gemäß einer weiteren Ausführungsform ist der Transponder als ein Teil eines RFID-Tags ausgebildet.

Gemäß einer weiteren Ausführungsform ist der RFID-Tag als ein passiver RFID-Tag ausgebildet.

Bei der Verwendung der "Radio-Frequency-Identification"-Technik (RFID-Technik) oder eines RFID-Systems umfasst der Transponder den kennzeichnenden Code, welcher die bestimmte Kennung ausbildet. Der Transponder weist vorzugsweise in passiven RFID-Systemen keine eigene Spannungsversorgung auf, sondern gewinnt die Versorgungsspannung aus den elektromagnetischen Feldern, welche durch die von dem Transceiver abgestrahlten elektromagnetischen Signale entstehen. Der Transponder wird vorzugsweise nur innerhalb eines bestimmten Ansprechbereichs oder Entfernungsbereichs des Transceivers durch die auftreffenden abgestrahlten elektromagnetischen Signale aktiviert.

Der Vorteil einer Verwendung eines passiven RFID-Tags ist insbesondere, dass der passive RFID-Tag keine Spannungsversorgung oder Stromversorgung benötigt. Somit verringert sich der Implementierungsaufwand, da keine Leitungsverlegung von elektrischen Leitungen zu dem RFID-Tag erforderlich ist. Ferner erhöht sich die Betriebssicherheit des passiven RFID-Tags, da keine Teile des passiven RFID-Tags in Kontakt mit Feuchtigkeit, wie mit Wasser, kommen, da der passive RFID-Tag ohne elektrischen physischen Kontakt operiert.

Gemäß einer weiteren Ausführungsform ist eine Mehrzahl T von Transpondern an einer Mehrzahl P von zweiten Positionen in dem Innenraum des Haushaltsgeräts angeordnet, mitT>_2, P ≥ 2.

Gemäß einer weiteren Ausführungsform ist das zumindest eine Objekt als eine Mehrzahl von in dem Haushaltsgerät angeordneten Schiebern, mit S ≥ 2, ausgebildet, wobei ein jeder der Schieber aus der Mehrzahl S eine Abschirmung umfasst und an einer jeweiligen dritten Position positioniert ist, sowie die Steuervorrichtung ferner dazu eingerichtet ist, eine Beladungsdetektion mittels des von dem Transceiver empfangenen reflektierten elektrischen Signals durchzuführen.

Insbesondere umfasst hierbei jeder Schieber eine Abschirmung. Jeder der Schieber ist dabei vorzugsweise als jeweils ein Objekt ausgebildet.

Gemäß einer weiteren Ausführungsform weist das Haushaltsgerät eine Mehrzahl Z von Zonen auf, mit Z ≥ 2, wobei innerhalb jeder der Zonen ein bestimmter Schieber aus der Mehrzahl S von Schiebern angeordnet ist und die Zonen Z eine jeweilige dritte Position umfassen, wobei in jeder der Zonen Z ein für den jeweiligen bestimmten Schieber spezifischer Transponder aus der Mehrzahl T von Transpondern an der Mehrzahl P von zweiten Positionen angeordnet ist,
wobei die Steuervorrichtung dazu eingerichtet ist, eine Anwesenheit des jeweiligen bestimmten Schiebers an der jeweiligen dritten Position zu detektieren, falls die Abschirmung des jeweiligen bestimmten Schiebers den für den jeweiligen bestimmten Schieber spezifischen Transponder abschirmt, um so das Aufmodulieren der bestimmten Kennung des für den jeweiligen bestimmten Schieber spezifischen Transponders auf das abgestrahlte elektromagnetische Signal zu unterbinden,
wobei die Steuervorrichtung dazu eingerichtet ist, eine Abwesenheit des jeweiligen bestimmten Schiebers an der jeweiligen dritten Position zu detektieren, falls das von dem Transceiver empfangene elektromagnetische Signal an dem für den jeweiligen bestimmten Schieber spezifischen Transponder auftrifft, so dass das von dem Transceiver empfangene elektromagnetische Signal die aufmodulierte bestimmte Kennung des für den jeweiligen bestimmten Schieber spezifischen Transponders aufweist.

Insbesondere wird in dieser Ausführungsform eine Beladungserkennung mittels Schieber oder Hebeln realisiert.

Beispielsweise umfasst das wasserführende Haushaltsgerät die Mehrzahl Z von Zonen. In jeder Zone ist zum Beispiel Spülgut, wie Teller oder Gläser, angeordnet oder nicht angeordnet.

Wenn in einem ersten Fall in einer ersten Zone Spülgut angeordnet ist, ist der Schieber nicht in der dritten Position. Somit wird eine Abwesenheit des jeweiligen bestimmten Schiebers an der jeweiligen dritten Position detektiert. Dadurch trifft das von dem Transceiver empfangene elektromagnetische Signal an dem für den jeweiligen bestimmten Schieber spezifischen Transponder auf, da der bestimmte Transponder frei liegt und nicht von dem bestimmten Schieber, also der Abschirmung abgeschirmt wird. Infolgedessen wird die bestimmte Kennung des spezifischen Transponders der ersten Zone auf das von dem Transceiver empfangene elektromagnetische Signal aufmoduliert.

Wenn in einem zweiten Fall in einer zweiten Zone kein Spülgut angeordnet ist, ist der Schieber in der dritten Position. Somit wird eine Anwesenheit des jeweiligen bestimmten Schiebers an der jeweiligen dritten Position detektiert. Dadurch trifft das von dem Transceiver empfangene elektromagnetische Signal nicht an dem für den jeweiligen bestimmten Schieber spezifischen Transponder auf, da der bestimmte Transponder von dem bestimmten Schieber, also der Abschirmung abgeschirmt wird. Infolgedessen wird die bestimmte Kennung des spezifischen Transponders der zweiten Zone nicht auf das von dem Transceiver empfangene elektromagnetische Signal aufmoduliert.

Somit können bestimmte Zonen, wie die erste oder die zweite Zone, innerhalb der Spülmaschine oder des wasserführenden Haushaltsgeräts in Abhängigkeit der Detektion der Anwesenheit oder der Abwesenheit des bestimmten Schiebers separat hinzu- oder abgeschaltet werden. Das von dem Transceiver empfangene elektromagnetische Signal umfasst insbesondere hierbei für die erste Zone einen ersten Signalanteil, welcher die bestimmte Kennung aufweist, sowie einen zweiten Signalanteil für die zweite Zone, welcher keine bestimmte Kennung aufweist.

Der Vorteil hierbei ist, dass Zonen, welche kein Spülgut enthalten, gezielt deaktiviert oder abgeschaltet werden können. Dadurch können die Energiekosten beim Geschirrspülen durch Ressourceneinsparung, wie Wasser oder Chemikalien, verringert werden. Zudem kann die Laufzeit von bestimmten Geschirrspülprogrammen verkürzt werden, da Spülprogramme mit einer kürzeren Laufzeit für die aktivierten Zonen verwendet werden können.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen. Dabei wird der Fachmann auch Einzelaspekte als Verbesserungen oder Ergänzungen zu der jeweiligen Grundform der Erfindung hinzufügen.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

In der Figur sind gleiche oder funktionsgleiche Elemente mit denselben Bezugszeichen versehen worden, sofern nichts anderes angegeben ist.

Fig. 1 zeigt eine schematische Ansicht eines Ausführungsbeispiels eines wasserführenden Haushaltsgeräts 100, insbesondere einer Geschirrspülmaschine. Das wasserführenden Haushaltsgerät 100 umfasst einen Transceiver 10, zumindest einen Transponder 20 und eine Steuervorrichtung 50. Ferner ist in Fig. 1 ein in einen Innenraum 60 des wasserführenden Haushaltsgeräts 100 anordenbares Objekt 30 mit einer Abschirmung 40 dargestellt.

Der Transceiver 10 ist an einer ersten Position P1 des Haushaltsgeräts 100 angeordnet und ist dazu eingerichtet, ein elektromagnetisches Signal S1 in den Innenraum 60 des Haushaltsgeräts 100 abzustrahlen und ist ferner dazu eingerichtet, ein in den Innenraum 60 reflektiertes elektromagnetisches Signal S2 zu empfangen. Insbesondere umfasst die erste Position P1 zumindest eine Position an einer Außenhaut 70 des Haushaltsgeräts 100 oder eine Position an einem Durchbruch zwischen der Außenhaut 70 und dem Innenraum 60 des Haushaltsgeräts 100.

Weiterhin ist der Transponder 20 an einer zweiten Position P2 des Innenraums 60 angeordnet und ist dazu eingerichtet, eine bestimmte Kennung auf das in den Innenraum 60 abgestrahlte elektromagnetische Signal S2 aufzumodulieren. Der Transponder 20 ist insbesondere an der zweiten Position P2 des Innenraums 60 zumindest teilweise von Kunststoff umgeben. Weiterhin ist der Transponder 20 als ein Teil eines RFID-Tags, vorzugsweise als ein Teil eines passiven RFID-Tags, ausgebildet.

Ferner ist an einer dritten Position P3 in dem Innenraum 60 das anordenbare Objekt 30 mit der Abschirmung 40 angeordnet. Die Abschirmung 40 ist insbesondere als eine metallische Abschirmung 40 ausgebildet. Ferner ist die Abschirmung 40 vorzugsweise an dem Objekt 30 befestigt, als ein Teil des Objekts 30 ausgebildet oder in örtlicher Nähe zu dem Objekt 30 in dem Innenraum 60 des Haushaltsgeräts 100 angeordnet.

Die erste Position P1, die zweite Position P2 und die dritte Position P3 sind derart relativ zueinander angeordnet, dass die Abschirmung 40 im Falle der Anordnung des Objekts 30 an der dritten Position P3 dazu eingerichtet ist, das Aufmodulieren der bestimmten Kennung auf das abgestrahlte elektromagnetische Signal S1 zu unterbinden.

Überdies ist die Steuervorrichtung 50 dazu eingerichtet, die Anordnung des Objekts 30 an der dritten Position P3 mittels des von dem Transceiver 10 empfangenen reflektierten elektrischen Signals S1 zu detektieren.

Ferner ist die Steuervorrichtung 50 dazu eingerichtet, eine Abwesenheit des Objekts 30 an der dritten Position P3 zu detektieren, falls das von dem Transceiver 10 empfangene elektromagnetische Signal S2 die aufmodulierte bestimmte Kennung aufweist.

Die Steuervorrichtung 50 ist zusätzlich dazu eingerichtet, einen Zustand des Objekts 30 an der dritten Position P3 mittels des von dem Transceiver 10 empfangenen reflektierten elektrischen Signals S2 zu detektieren.

Weiterhin ist in einer nicht dargestellten Ausführungsform eine Mehrzahl T von Transpondern 20 an einer Mehrzahl P von zweiten Positionen P2 in dem Innenraum 60 des Haushaltsgeräts 100 angeordnet, mit T ≥ 2, P ≥ 2.

Das zumindest eine Objekt 30 ist insbesondere als eine Mehrzahl von in dem Haushaltsgerät 100 angeordneten Schiebern, mit S ≥ 2, ausgebildet. Ein jeder der Schieber aus der Mehrzahl S umfasst die Abschirmung 40 und ist an einer jeweiligen dritten Position P3 positioniert. Hierbei ist die Steuervorrichtung 50 dazu eingerichtet, eine Beladungsdetektion mittels des von dem Transceiver 10 empfangenen reflektierten elektrischen Signals S2 durchzuführen.

Das wasserführende Haushaltsgerät 100 weist in einer Ausführungsform eine Mehrzahl Z von Zonen auf, mit Z ≥ 2. Innerhalb jeder der Zonen ist ein bestimmter Schieber aus der Mehrzahl S von Schiebern angeordnet und die Zonen Z umfassen eine jeweilige dritte Position P3. In jeder der Zonen Z ist ein für den jeweiligen bestimmten Schieber spezifischer Transponder 20 aus der Mehrzahl T von Transpondern 20 an der Mehrzahl P von zweiten Positionen P2 angeordnet.

Dabei ist die Steuervorrichtung 50 dazu eingerichtet, eine Anwesenheit des jeweiligen bestimmten Schiebers an der jeweiligen dritten Position P3 zu detektieren. Diese Anwesenheit wird detektiert, falls die Abschirmung 40 des jeweiligen bestimmten Schiebers den für den jeweiligen bestimmten Schieber spezifischen Transponder 20 abschirmt. Durch die Abschirmung 40 wird das Aufmodulieren der bestimmten Kennung des für den jeweiligen bestimmten Schieber spezifischen Transponders 20 auf das abgestrahlte elektromagnetische Signal S1 unterbunden.

Alternativ ist die Steuervorrichtung 50 dazu eingerichtet, eine Abwesenheit des jeweiligen bestimmten Schiebers an der jeweiligen dritten Position P3 zu detektieren. Diese Abwesenheit wird detektiert, falls das von dem Transceiver 10 empfangene elektromagnetische Signal S2 an dem für den jeweiligen bestimmten Schieber spezifischen Transponder 20 auftrifft. Wenn hierbei das von dem Transceiver 10 empfangene elektromagnetische Signal S2 an dem für den jeweiligen bestimmten Schieber spezifischen Transponder 20 auftrifft, weist das von dem Transceiver 10 empfangene elektromagnetische Signal S2 die aufmodulierte bestimmte Kennung des für den jeweiligen bestimmten Schieber spezifischen Transponders 20 auf.

Obwohl die vorliegende Erfindung anhand von Ausführungsbeispielen beschrieben wurde, ist sie vielfältig modifizierbar.

### Verwendete Bezugszeichen:

- 10: Transceiver
- 20: Transponder
- 30: Objekt
- 40: Abschirmung
- 50: Steuervorrichtung
- 60: Innenraum
- 70: Außenhaut
- 100: wasserführendes Haushaltsgerät

- P1: erste Position
- P2: zweite Position
- P3: dritte Position
- S1: abgestrahltes elektromagnetisches Signal
- S2: reflektiertes elektromagnetisches Signal

## Patentansprüche

1. Wasserführendes Haushaltsgerät (100), insbesondere Geschirrspülmaschine, mit einer Steuereinrichtung (50) und mit
einem an einer ersten Position (P1) des Haushaltsgeräts (100) angeordneten Transceiver (10) zum Abstrahlen eines elektromagnetischen Signals (S1) in einen Innenraum (60) des Haushaltsgeräts (100) und zum Empfangen eines in dem Innenraum (60) reflektierten elektromagnetischen Signals (S2),
zumindest einem an einer zweiten Position (P2) des Innenraums (60) angeordneten Transponder (20) zum Aufmodulieren einer bestimmten Kennung auf das in den Innenraum (60) abgestrahlte elektromagnetische Signal (S2), und mit
zumindest einem an einer dritten Position (P3) in dem Innenraum (60) anordenbaren Objekt (30) mit einer Abschirmung (40), **dadurch gekennzeichnet, dass**
die erste Position (P1), die zweite Position (P2) und die dritte Position (P3) derart relativ zueinander angeordnet sind, dass die Abschirmung (40) im Falle der Anordnung des Objekts (30) an der dritten Position (P3) dazu geeignet ist, das Aufmodulieren der bestimmten Kennung auf das abgestrahlte elektromagnetische Signal (S1) zu unterbinden,
wobei die Steuervorrichtung (50) dazu eingerichtet ist, die Anordnung des Objekts (30) an der dritten Position (P3) mittels des von dem Transceiver (10) empfangenen reflektierten elektrischen Signals (S1) zu detektieren, und
wobei die Steuervorrichtung (50) ferner dazu eingerichtet ist, eine Abwesenheit des Objekts (30) an der dritten Position (P3) zu detektieren, falls das von dem Transceiver (10) empfangene elektromagnetische Signal (S2) die aufmodulierte bestimmte Kennung aufweist.

2. Wasserführendes Haushaltsgerät nach Anspruch 1, **dadurch gekennzeichnet, dass** die Abschirmung (40) als eine metallische Abschirmung ausgebildet ist.

3. Wasserführendes Haushaltsgerät nach Anspruch 1 oder 2, **dadurch gekennzeichnet, dass** die erste Position (P1) zumindest eine Position an einer Außenhaut (70) des Haushaltsgeräts (100) oder eine Position an einem Durchbruch zwischen der Außenhaut (70) und dem Innenraum (60) des Haushaltsgeräts (100) umfasst.

4. Wasserführendes Haushaltsgerät nach einem der Ansprüche 1 bis 3, **dadurch gekennzeichnet, dass** die Abschirmung (40) an dem Objekt (30) befestigt ist, als ein Teil des Objekts (30) ausgebildet ist oder in örtlicher Nähe zu dem Objekt (30) und damit unmittelbar über, neben
und/oder unter dem Objekt (30) in dem Innenraum (60) des Haushaltsgeräts (100) angeordnet ist.

5. Wasserführendes Haushaltsgerät nach einem der Ansprüche 1 bis 4, **dadurch gekennzeichnet, dass** die Steuervorrichtung (50) ferner dazu eingerichtet ist, einen Zustand des Objekts (30) an der dritten Position (P3) mittels des von dem Transceiver (10) empfangenen reflektierten elektrischen Signals (S2) zu detektieren.

6. Wasserführendes Haushaltsgerät nach einem der Ansprüche 1 bis 5, **dadurch gekennzeichnet, dass** der Transponder (20) an der zweiten Position (P2) des Innenraums (60) zumindest teilweise von Kunststoff umgeben ist.

7. Wasserführendes Haushaltsgerät nach einem der Ansprüche 1 bis 6, **dadurch gekennzeichnet, dass** der Transponder (20) als ein Teil eines RFID-Tags ausgebildet ist.

8. Wasserführendes Haushaltsgerät nach Anspruch 7, **dadurch gekennzeichnet, dass** der RFID-Tag als ein passiver RFID-Tag ausgebildet ist.

9. Wasserführendes Haushaltsgerät nach einem der Ansprüche 1 bis 8, **dadurch gekennzeichnet, dass** eine Mehrzahl T von Transpondern (20) an einer Mehrzahl P von zweiten Positionen (P2) in dem Innenraum (60) des Haushaltsgeräts (100) angeordnet ist, mit T ≥ 2, P ≥ 2.

10. Wasserführendes Haushaltsgerät nach Anspruch 9, **dadurch gekennzeichnet, dass** das zumindest eine Objekt (30) als eine Mehrzahl S von in dem Haushaltsgerät (100) angeordneten Schiebern, mit S ≥ 2, ausgebildet ist, wobei ein jeder der Schieber aus der Mehrzahl S eine Abschirmung (40) umfasst und an einer jeweiligen dritten Position (P3) positioniert ist, sowie die Steuervorrichtung (50) ferner dazu eingerichtet ist, eine Beladungsdetektion mittels des von dem Transceiver (10) empfangenen reflektierten elektrischen Signals (S2) durchzuführen.

11. Wasserführendes Haushaltsgerät nach Anspruch 10, **dadurch gekennzeichnet, dass** das Haushaltsgerät (100) eine Mehrzahl Z von Zonen aufweist, mit Z ≥ 2, wobei innerhalb jeder der Zonen ein bestimmter Schieber aus der Mehrzahl S von Schiebern angeordnet ist und die Zonen Z eine jeweilige dritte Position (P3) umfassen, wobei in jeder der Zonen Z ein für den jeweiligen bestimmten Schieber spezifischer Transponder (20) aus der Mehrzahl T von Transpondern (20) an der Mehrzahl P von zweiten Positionen (P2) angeordnet ist,
wobei die Steuervorrichtung (50) dazu eingerichtet ist, eine Anwesenheit des jeweiligen bestimmten Schiebers an der jeweiligen dritten Position (P3) zu detektieren, falls die Abschirmung (40) des jeweiligen bestimmten Schiebers den für den jeweiligen bestimmten Schieber spezifischen Transponder (20) abschirmt, um so das Aufmodulieren der bestimmten Kennung des für den jeweiligen bestimmten Schieber spezifischen Transponders (20) auf das abgestrahlte elektromagnetische Signal (S1) zu unterbinden,
wobei die Steuervorrichtung (50) dazu eingerichtet ist, eine Abwesenheit des jeweiligen bestimmten Schiebers an der jeweiligen dritten Position (P3) zu detektieren, falls das von dem Transceiver (10) empfangene elektromagnetische Signal (S2) an dem für den jeweiligen bestimmten Schieber spezifischen Transponder (20) auftrifft, so dass das von dem Transceiver (10) empfangene elektromagnetische Signal (S2) die aufmodulierte bestimmte Kennung des für den jeweiligen bestimmten Schieber spezifischen Transponders (20) aufweist.

## Claims

1. Water-using household appliance (100), in particular dishwasher, with a control facility (50) and
a transceiver (10) arranged at a first position (P1) of the household appliance (100) for emitting an electromagnetic signal (S1) into an interior (60) of the household appliance (100) and for receiving an electromagnetic signal (S2) reflected into the interior (60),
at least one transponder (20) arranged at a second position (P2) of the interior (60) for modulating a particular identifier onto the electromagnetic signal (S2) emitted into the interior (60),
and with at least one object (30) with a shielding (40) which can be arranged at a third position (P3) in the interior (60), **characterised in that**
the first position (P1), the second position (P2) and the third position (P3) are arranged relative to one another such that, in the case of the arrangement of the object (30) at the third position (P3), the shielding (40) is suitable for preventing the modulation of the particular identifier onto the emitted electromagnetic signal (S1),
wherein the control apparatus (50) is configured to detect the arrangement of the object (30) at the third position (P3) by means of the reflected electrical signal (S1) received by the transceiver (10), and
wherein the control apparatus (50) is further configured to detect an absence of the object (30) at the third position (P3) in the event that the electromagnetic signal (S2) received by the transceiver (10) has the modulated particular identifier.

2. Water-using household appliance according to claim 1, **characterised in that** the shielding (40) is designed as a metallic shielding.

3. Water-using household appliance according to claim 1 or 2, **characterised in that** the first position (P1) includes at least a position on an outer shell (70) of the household appliance (100) or a position at an opening between the outer shell (70) and the interior (60) of the household appliance (100).

4. Water-using household appliance according to one of claims 1 to 3, **characterised in that** the shielding (40) is fastened to the object (30), is designed as a part of the object (30) or is arranged in the interior (60) of the household appliance (100) in physical proximity to the object (30) and thus directly above, next to or beneath the object (30).

5. Water-using household appliance according to one of claims 1 to 4, **characterised in that** the control apparatus (50) is further configured to detect a state of the object (30) at the third position (P3) by means of the reflected electrical signal (S2) received by the transceiver (10).

6. Water-using household appliance according to one of claims 1 to 5, **characterised in that** at the second position (P2) of the interior (60), the transponder (20) is at least partially surrounded by plastic.

7. Water-using household appliance according to one of claims 1 to 6, **characterised in that** the transponder (20) is designed as a part of an RFID tag.

8. Water-using household appliance according to claim 7, **characterised in that** the RFID tag is designed as a passive RFID tag.

9. Water-using household appliance according to one of claims 1 to 8, **characterised in that** a plurality T of transponders (20) is arranged at a plurality P of second positions (P2) in the interior of the household appliance (100), where T ≥ 2, P ≥ 2.

10. Water-using household appliance according to claim 9, **characterised in that** the at least one object (30) is designed as a plurality S of slides arranged in the household appliance (100), where S ≥ 2, wherein each slide from the plurality S includes a shielding (40) and is positioned at a respective third position (P3), and the control apparatus (50) is further configured to carry out a load detection by means of the reflected electrical signal (S2) received by the transceiver (10).

11. Water-using household appliance according to claim 10, **characterised in that** the household appliance (100) has a plurality Z of zones, where Z ≥ 2, wherein a particular slide from the plurality S of slides is arranged within each of the zones and the zones Z include a respective third position (P3), wherein a transponder (20), which is specific to the respective particular slide, from the plurality T of transponders (20) is arranged in each of the zones Z at the plurality P of second positions (P2),
wherein the control apparatus (50) is configured to detect a presence of the respective particular slide at the respective third position (P3) in the event that the shielding (40) of the respective particular slide shields the transponder (20) which is specific to the respective particular slide so as to prevent the modulation of the particular identifier of the transponder (20) which is specific to the respective particular slide onto the emitted electromagnetic signal (S 1),
wherein the control apparatus (50) is configured to detect an absence of the respective particular slide at the respective third position (P3) in the event that the electromagnetic signal (S2) received by the transceiver (10) is incident on the transponder (20) which is specific to the respective particular slide so that the electromagnetic signal (S2) received by the transceiver (10) has the modulated particular identifier of the transponder (20) which is specific to the respective particular slide.

## Revendications

1. Appareil ménager à circulation d'eau (100), en particulier lave-vaisselle, avec un dispositif de commande (50) et avec un transmetteur-récepteur (10) disposé en une première position (P1) de l'appareil ménager (100) pour l'émission d'un signal électromagnétique (S1) dans un espace intérieur (60) de l'appareil ménager (100) et pour la réception d'un signal électromagnétique (S2) réfléchi dans l'espace intérieur (60), au moins un transpondeur (20) disposé en une deuxième position (P2) de l'espace intérieur (60) pour la modulation d'une identification déterminée sur le signal électromagnétique (S2) émis dans l'espace intérieur (60), et avec au moins un objet (30) avec un blindage (40) pouvant être disposé en une troisième position (P3) dans l'espace intérieur (60), **caractérisé en ce que** la première position (P1), la deuxième position (P2) et la troisième position (P3) sont disposées de telle sorte l'une par rapport à l'autre que le blindage (40) est approprié afin d'empêcher, dans le cas de la disposition de l'objet (30) dans la troisième position (P3), la modulation de l'identification déterminée sur le signal électromagnétique émis (S1), dans lequel le dispositif de commande (50) est aménagé afin de détecter la disposition de l'objet (30) dans la troisième position (P3) au moyen du signal électrique réfléchi (S1) reçu par le transmetteur-récepteur (10), et dans lequel le dispositif de commande (50) est en outre aménagé afin de détecter une absence de l'objet (30) dans la troisième position (P3), dans le cas où le signal électromagnétique (S2) reçu par le transmetteur-récepteur (10) présente l'identification déterminée modulée.

2. Appareil ménager à circulation d'eau selon la revendication 1, **caractérisé en ce que** le blindage (40) est formé sous la forme d'un blindage métallique.

3. Appareil ménager à circulation d'eau selon la revendication 1 ou 2, **caractérisé en ce que** la première position (P1) comprend au moins une position sur une enveloppe extérieure (70) de l'appareil ménager (100) ou une position sur une percée entre l'enveloppe extérieure (70) et l'espace intérieur (60) de l'appareil ménager (100).

4. Appareil ménager à circulation d'eau selon l'une des revendications 1 à 3, **caractérisé en ce que** le blindage (40) est fixé à l'objet (30), est formé sous la forme d'une partie de l'objet (30) ou disposé à proximité spatiale de l'objet (30) et, dès lors, immédiatement au-dessus de, à côté de et/ou sous l'objet (30) dans l'espace intérieur (60) de l'appareil ménager (100).

5. Appareil ménager à circulation d'eau selon l'une des revendications 1 à 4, **caractérisé en ce que** le dispositif de commande (50) est en outre aménagé afin de détecter un état de l'objet (30) à la troisième position (P3) au moyen du signal électrique réfléchi (S2) reçu par le transmetteur-récepteur (10).

6. Appareil ménager à circulation d'eau selon l'une des revendications 1 à 5, **caractérisé en ce que** le transpondeur (20) est au moins en partie entouré par du plastique à la deuxième position (P2) de l'espace intérieur (60).

7. Appareil ménager à circulation d'eau selon l'une des revendications 1 à 6, **caractérisé en ce que** le transpondeur (20) est formé sous la forme d'une partie d'un tag RFID.

8. Appareil ménager à circulation d'eau selon la revendication 7, **caractérisé en ce que** le tag RFID est formé sous la forme d'un tag RFID passif.

9. Appareil ménager à circulation d'eau selon l'une des revendications 1 à 8, **caractérisé en ce qu'**une pluralité T de transpondeurs (20) est disposée en une pluralité P de deuxièmes positions (P2) dans l'espace intérieur (60) de l'appareil ménager (100), avec T ≥ 2, P ≥ 2.

10. Appareil ménager à circulation d'eau selon la revendication 9, **caractérisé en ce qu'**au moins un objet (30) est formé sous la forme d'une pluralité S de coulisseaux disposés dans l'appareil ménager (100), avec S ≥ 2, dans lequel chacun des coulisseaux parmi la pluralité S comprend un blindage (40) et est positionné en une troisième position respective (P3), et le dispositif de commande (50) est en outre aménagé afin d'effectuer une détection de chargement au moyen du signal électrique réfléchi (S2) reçu par le transmetteur-récepteur (10).

11. Appareil ménager à circulation d'eau selon la revendication 10, **caractérisé en ce que** l'appareil ménager (100) présente une pluralité Z de zones, avec Z ≥ 2, dans lequel un coulisseau déterminé parmi la pluralité S de coulisseaux est disposé au sein de chacune des zones et les zones Z comprennent une troisième position (P3) respective, dans lequel dans chacune des zones Z un transpondeur (20) spécifique au coulisseau déterminé respectif parmi la pluralité T de transpondeurs (20) est disposé en la pluralité P de deuxièmes positions (P2), dans lequel le dispositif de commande (50) est aménagé afin de détecter une présence du coulisseau déterminé respectif à la troisième position respective (P3), dans le cas où le blindage (40) du coulisseau déterminé respectif blinde le transpondeur (20) spécifique au coulisseau déterminé respectif, afin d'empêcher ce faisant la modulation de l'identification déterminée du transpondeur (20) spécifique au coulisseau déterminé respectif sur le signal électromagnétique émis (S1), dans lequel le dispositif de commande (50) est aménagé afin de détecter une absence du coulisseau déterminé respectif à la troisième position respective (P3), dans le cas où le signal électromagnétique (S2) reçu par le transmetteur-récepteur (10) se manifeste au niveau du transpondeur (20) spécifique au coulisseau déterminé respectif, de sorte que le signal électromagnétique (S2) reçu par le transmetteur-récepteur (10) présente l'identification déterminée modulée du transpondeur (20) spécifique au coulisseau déterminé respectif.
